# FASCICULE DE BREVET EUROPEEN

(11) **EP 2 699 481 B1**
(45) Date de publication et mention de la délivrance du brevet: **18.11.2015**
(21) Numéro de dépôt: 12715105.8
(22) Date de dépôt: 19.04.2012
(51) Int. Cl.: B65D 19/38, B65D 81/38, F25D 3/06

(54) **DISPOSITIF DE CONDITIONNEMENT ISOTHERME POUR PRODUITS THERMOSENSIBLES**
ISOTHERMISCHE VERPACKUNGSVORRICHTUNG FÜR WÄRMEEMPFINDLICHE PRODUKTE
ISOTHERMAL PACKAGING DEVICE FOR HEAT-SENSITIVE PRODUCTS

(30) Priorité: 19.04.2011 FR 1153367
(43) Date de publication de la demande: 26.02.2014
(73) Titulaire: Emball'iso, 69830 Saint Georges de Reneins (FR)
(72) Inventeur: CASOLI, Pierre, F-69400 Villefranche (FR)
(74) Mandataire: Regimbeau
(86) Numéro de dépôt international: PCT/EP2012/057103
(87) Numéro de publication internationale: WO 2012/143409

(56) Documents cités:
- EP-A1- 2 053 325
- EP-A2- 1 291 300
- WO-A1-2009/035661
- DE-U1- 20 108 553
- FR-A1- 2 847 237

## Description

### DOMAINE DE L'INVENTION

La présente invention concerne les dispositifs de conditionnement et de transport de produits thermosensibles, et plus précisément les boites isothermes destinées à maintenir lesdits produits dans des conditions de température déterminées.

### ETAT DE LA TECHNIQUE

Dans le domaine de la logistique, plus précisément dans le domaine du transport et du stockage de produits, il a été développé un certain nombre de conteneurs ayant pour objet de protéger lesdits produits de dommages physiques. Toutefois, des produits de types alimentaires ou pharmaceutiques n'ont pas uniquement besoin d'une protection contre les chocs mais nécessitent également d'être maintenus dans des conditions de température stables pendant leur transport et/ou stockage. En effet, une telle stabilité thermique est nécessaire pour éviter que les produits ne soient endommagés et rendus inutilisables, que ce dommage soit apparent ou non. De tels produits sensibles aux variations de température sont dits thermosensibles.

Le domaine de la pharmacie est l'exemple le plus représentatif de ces contraintes de stabilité thermiques, puisque les médicaments doivent absolument être maintenus dans des plages de température déterminées pour garantir leur effet. Les médicaments sont généralement contenus dans des emballages relativement fins et fragiles qui ne sont pas adaptés pour garantir la stabilité thermique requise, et il est donc nécessaire de rassembler ces médicaments dans des conteneurs spécifiques permettant à la fois de garantir l'intégrité physique desdits médicaments ainsi que leur stabilité thermique au cours du temps de transport et/ou stockage.

Il existe aujourd'hui de nombreuses solutions de boites isothermes qui permettent de maintenir un produit particulier dans une gamme de température déterminée pendant un temps plus ou moins important. Ces boites isothermes, quelle que soit leur taille, sont généralement composées d'une enveloppe externe formée par exemple dans du carton, qui définit le volume externe de la boite, cette enveloppe externe enfermant un certain nombre de plaques d'isolation thermique formées à partir de divers matériaux (tels que du polystyrène, du polyuréthane, etc.), ces plaques d'isolation thermique étant agencées dans l'enveloppe externe de manière à former un espace de conditionnement pour le positionnement de produits, cet espace de conditionnement étant isolé thermiquement. Par ailleurs, il est prévu à l'intérieur de la boite isotherme des logements permettant de recevoir des stabilisateurs thermiques pour maintenir des conditions de température déterminées à l'intérieur de l'espace de conditionnement, ces stabilisateurs étant choisis en fonction des conditions extérieurs, de transport notamment.

Le modèle d'utilité allemand publié le 6 septembre 2001 sous la référence DE 201 08 553 décrit un exemple de boite isotherme permettant de maintenir au froid des produits, notamment grâce à des stabilisateurs thermiques qu'elle intègre dans sa structure. Cette boite isotherme présente un agencement particulier, de faible volume, lui permettant d'être portable grâce à une poignée de manutention.

Toutefois, les divers agencements proposés aujourd'hui dans le placement des plaques d'isolation thermique et/ou le positionnement des stabilisateurs thermiques sont peu adaptés pour les boites à grand volume de conditionnement, de plusieurs centaines de litres. -

En particulier, l'un des inconvénients majeur des conteneurs isothermes à grande capacité réside dans la stabilisation thermique. En effet, le volume de conditionnement des produits étant important, il est difficile de maintenir une température stabilisée homogène à l'intérieur dudit volume, ceci étant notamment dû aux configurations des conteneurs et au placement des stabilisateurs thermiques.

Un autre inconvénient des conteneurs isothermes existants concerne leur manutention aussi bien en ce qui concerne leur montage avant de placer les produits thermosensibles dans l'espace de conditionnement, mais également leur manutention pendant la phase de transport, en particulier lorsqu'il est nécessaire de remplacer les stabilisateurs thermiques pour garantir le maintien en température des produits pendant une longue durée.

Les conteneurs isothermes de grande capacité existants aujourd'hui présentent également un certain nombre d'inconvénients quant à leur stockage lorsqu'ils ne sont pas utilisés, mais également pour leur transport à vide.

Un but de la présente invention est donc de fournir une solution de conditionnement de produits pour les maintenir dans une plage de température déterminée, cette solution permettant de résoudre au moins l'un des inconvénients précités.

En particulier, un but de la présente invention est de proposer un dispositif de conditionnement de produits dans des conditions isothermes présentant une fiabilité accrue, notamment lorsque le conteneur isotherme est de grande capacité, avec un espace de conditionnement de plusieurs centaines de litres.

Encore un but de la présente invention est de proposer un dispositif de conditionnement de produits dans des conditions isothermes dont la manutention est améliorée, en ce qui concerne notamment le montage et/ou démontage, l'utilisation en cours de transport, et également le stockage à vide.

### EXPOSE DE L'INVENTION

A cette fin, on propose un dispositif de conditionnement de produits destin à maintenir lesdits produits dans une plage de température déterminée selon la revendication 1. Il comprend
- une pluralité de panneaux d'isolation thermique agencés pour former une boite de forme parallélépipédique, ladite boite ayant une face avant, une face arrière opposée à la face avant, et quatre faces perpendiculaires deux à deux et opposées deux à deux et s'étendant chacune entre la face avant et la face arrière ;
- ladite face avant étant mobile par rapport aux faces périphériques de manière à former une ouverture principale permettant un accès à un espace intérieur de la boite pour le conditionnement des produits,
- au moins une des faces périphériques comprenant au moins un logement périphérique destiné à recevoir au moins un élément de stabilisation thermique,
- la face arrière comprenant également au moins un logement arrière destiné à recevoir au moins un élément de stabilisation thermique,
le dispositif comprend au moins une ouverture arrière formée le long d'une arête entre la face arrière et une des faces périphériques, ladite ouverture arrière étant prévue pour permettre un accès au logement arrière de la face arrière depuis l'extérieur de la boite, et le dispositif comprend un élément d'obturation amovible destiné à fermer ladite ouverture latérale.
Au moins l'une des faces périphériques comprend au moins un panneau d'isolation thermique à fourreaux orienté de sorte que le logement périphérique formé par le fourreau soit accessible depuis l'ouverture principale de la boite.
La face avant comprend une plaque intermédiaire destinée à être positionnée entre les quatre faces périphériques afin d'obturer l'accès à l'intérieur de la boite tout en laissant libre l'accès au logement périphérique de la face périphérique.
La plaque intermédiaire comprend au moins un logement avant destiné à recevoir au moins un élément de stabilisation thermique l'accès audit logement avant étant prévu à la surface de la plaque intermédiaire destinée à être orientée vers l'extérieur de la boite.

Les panneaux d'isolation thermiques sont agencés de manière à permettre un accès aux logements destinés à recevoir les éléments de stabilisation thermique sans ouverture de l'espace intérieur de conditionnement des produits. Une telle structure est particulièrement avantageuse puisque cela participe au maintien d'une température stabilisée homogène à l'intérieur du volume de conditionnement des produits. En effet, cela permet de remplacer n'importe lequel des stabilisateurs thermiques tout en maintenant les produits stockés dans le dispositif de conditionnement isolés du milieu extérieur. Les produits stockés ne subissent ainsi pas d'écart ou de variation de température importants qui pourraient leur être nuisibles.

Des aspects préférés mais non limitatifs de ce dispositif, pris seuls ou en combinaison, sont les suivants :
- les panneaux d'isolation thermique sont distincts les uns des autres et destinés à être assemblés les uns avec les autres, de sorte que la boite est entièrement démontable.
- le dispositif comprend une pluralité de panneaux d'isolation thermique à fourreaux, chaque panneau d'isolation thermique à fourreaux comprenant une plaque externe destinée à former la surface extérieure de la boite, et une plaque interne destinée à former la surface intérieure de la boite, la plaque externe et la plaque interne étant reliés par une pluralité d'entretoises agencées pour former au moins un fourreau pour le logement d'au moins un élément de stabilisation thermique.
- la face arrière comprend au moins un panneau d'isolation thermique à fourreaux orienté de sorte que le logement arrière formé par le fourreau soit accessible depuis l'ouverture arrière de la boite.

- l'une des faces périphériques constitue une face inférieure comme base de support de la boite, les deux faces périphériques adjacentes à la face inférieure constituant des faces latérales de la boite, et la face périphérique opposée à la face inférieure constituant la face supérieure de la boite, l'ouverture arrière étant une ouverture latérale longitudinale ménagée le long de l'arête entre la face arrière et une face latérale.
- dans le dispositif :
   ∘ les faces latérales, la face supérieure et la face arrière comprennent chacune au moins un panneau d'isolation thermique à fourreaux,
   ∘ la face inférieure comprend une plaque support, et
   ∘ la face avant comprend la plaque intermédiaire d'obturation de l'accès à l'intérieur de la boite et une plaque externe prévue recouvrir la plaque intermédiaire et pour obturer l'accès aux logements périphériques.
- le dispositif comprend deux ouvertures arrière, chaque ouverture arrière étant une ouverture latérale longitudinale ménagée le long de l'arête entre la face arrière et l'une des deux faces latérales.
- le dispositif comprend en outre une palette de manutention destinée à être positionnée sous la plaque support de la face inférieure, la palette comprenant des logements de réception d'au moins un élément de stabilisation thermique.

### DESCRIPTION DES FIGURES

D'autres caractéristiques et avantages de l'invention ressortiront encore de la description qui suit, laquelle est purement illustrative et non limitative et doit être lue en regard des dessins annexés, sur lesquels :
- la figure 1 est une vue éclatée des différents éléments constitutifs de la boite isotherme selon l'invention :
- la figure 2 est une vue en perspective de la boite isotherme selon l'invention en cours de montage ;
- la figure 3 est une vue en perspective de la boite isotherme selon l'invention en cours de transport de produits.

### DESCRIPTION DETAILLEE DE L'INVENTION

Comme on le voit illustré sur les figures, le dispositif de conditionnement selon l'invention comprend une boite 1 de forme parallélépipédique qui présente une face permettant le chargement des produits. Cette face comprend un élément d'obturation amovible par rapport aux autres faces constituant la boite, de manière à permettre un accès vers l'intérieur de la boite c'est-à-dire dans l'espace de conditionnement des produits à maintenir dans des conditions de température stabilisées.

La boite est constituée par des panneaux d'isolation thermique qui sont agencés les uns par rapport aux autres pour former ladite boite parallélépipédique. A l'intérieur de la boite est également prévu un certain nombre de logements agencés pour recevoir des stabilisateurs thermiques qui ont pour objet de maintenir le volume de conditionnement intérieur dans une plage de température déterminée, notamment en fonction des conditions extérieures de stockage et/ou de transport.

La configuration proposée décrite en détail ci-dessous pour la boite isotherme 1 permet un accès aux logements destiné à recevoir les stabilisateurs thermiques sans ouverture de l'espace intérieur de conditionnement des produits. Ainsi, cela permet de limiter toutes perturbations thermiques au niveau des produits stockés à l'intérieur de la boite, notamment en cas de remplacement des stabilisateurs thermiques pendant le transport de la boite isotherme 1.

Pour garantir une stabilité thermique optimale, il est prévu dans la boite isotherme, selon l'invention, des logements destinés à recevoir des stabilisateurs thermiques au niveau de la face opposée à la face de chargement, afin d'avoir un maximum des faces de la boite comprenant des éléments de stabilisation thermique.

Dans le cas des boites isothermes de grande capacité, c'est-à-dire ayant un volume de stockage de plusieurs centaines de litres, la face de chargement des produits est de préférence la face avant de la boite de sorte que les produits peuvent être chargés horizontalement, au niveau du sol, plutôt que par le dessus. Dans ce cas, on prévoit des logements pour stabilisateurs thermiques sur la face arrière de la boite qui est bien la face opposée à la face de chargement.

Selon l'invention, il est prévu une trappe escamotable sur la partie arrière de la boite qui permet de positionner des stabilisateurs thermiques dans les logements prévus sur la face arrière de la boite sans accéder au volume intérieur de conditionnement des produits, en particulier sans avoir à utiliser la voie d'accès principale de la boite par la face avant, qui nécessiterait de traverser l'espace intérieur de conditionnement. Plus précisément, la trappe escamotable correspond à une ouverture ménagée dans la boite, par exemple au niveau de l'arrête latérale entre la face arrière et une des faces latérales de la boite. Une telle ouverture, de préférence de forme longitudinale, permet donc d'insérer des stabilisateurs thermiques à l'intérieur de la boite dans les logements prévus à cet effet sur la face arrière. En outre est prévu un élément d'obturation destiné à venir fermer l'ouverture latérale de positionnement des stabilisateurs thermiques arrière.

Une telle configuration permet donc de prévoir des logements sur chacune des faces périphériques de la boite isotherme 1, ces logements étant configurés pour pouvoir recevoir des stabilisateurs thermiques destinés à être chargés depuis la face avant de la boite. La face avant comprend quant à elle également des logements destinés à recevoir des stabilisateurs thermiques de sorte que la boite isotherme 1 selon l'invention peut comprendre des stabilisateurs thermiques sur chacune des faces qui la composent, garantissant ainsi une stabilité thermique accrue, ainsi qu'une homogénéité dans la régulation thermique au niveau des produits stockés dans l'espace intérieur de conditionnement.

Cette configuration est particulièrement avantageuse puisqu'elle permet un chargement des stabilisateurs thermiques sans avoir à accéder à l'espace intérieur de conditionnement. En effet, les stabilisateurs des faces périphériques peuvent être positionnés depuis la face avant. Les stabilisateurs de la face avant sont positionnés au moment de refermer la voie d'accès principale. Et enfin, les stabilisateurs thermiques arrière sont positionnés au niveau de la face arrière en utilisant la trappe escamotable ménagée à l'arrière de la boite.

Nous allons maintenant décrire un mode de réalisation particulier de l'invention en référence aux figures 1 à 3 celui-ci étant non limitatif, les enseignements présentés plus haut pouvant être adaptés à d'autres configurations particulières.

En référence à la figure 1, le dispositif de conditionnement présenté comprend une pluralité de panneaux d'isolation thermique destinés à former la boite isotherme 1. Cette boite isotherme 1 a une forme parallélépipédique et comprend une face avant 10, une face arrière 20 opposée à la face avant 10. Par ailleurs cette boite isotherme 1 comprend quatre faces périphériques perpendiculaires deux à deux, parallèles deux à deux, et s'étendant entre la face avant 10 et la face arrière 20. Plus précisément, la boite isotherme 1 comprend une face inférieure 30 formant la base de la boite isotherme, c'est-à-dire correspondant à la face de support de la boite isotherme 1. Opposé à cette face inférieure 30 et s'étendant également entre la face avant 10 et la face arrière 20, est prévue une face supérieure 40 formant le dessus de la boite isotherme 1. Enfin, la boite isotherme 1 comprend deux parois latérales opposées 50 et 60 s'étendant chacune entre la face avant 10 et la face arrière 20 et entre la face inférieure 30 et la face supérieure 40.

Dans le mode de réalisation présenté sur les figures 1 à 3, chacune des faces composant la boite isotherme 1 comprend des logements destinés à recevoir un élément de stabilisation thermique 80 prévu pour maintenir une température stable à l'intérieur de l'espace intérieur de conditionnement pour le stockage des produits thermosensibles.

Les panneaux d'isolation thermique utilisés pour former chacune des faces composant la boite isotherme 1 peuvent prendre diverses formes. Il peut par exemple être prévu des panneaux d'isolation thermique à fourreaux dont la structure permet à la fois d'assurer l'isolation thermique nécessaire, la régulation thermique par la réception de stabilisateurs thermiques 80, et conférant également à la boite isotherme une résistance mécanique accrue.

En référence à la figure 1, la face arrière 20, la face supérieure 40, et les faces latérales 50 et 60 comprennent un tel panneau d'isolation thermique à fourreaux dont la structure est la suivante.

Chacun des panneaux d'isolation thermique à fourreaux comprend une plaque externe (21, 41, 51, 61) destinée à former la surface extérieure de la face correspondante, et formant donc l'enveloppe externe de la boite isotherme 1. A cet égard, elle est revêtue d'un matériau de protection, de type kraft ou carton par exemple. Cette plaque externe peut en outre avoir une fonction d'isolation. La plaque externe peut donc être formée dans un matériau isolant revêtu d'un matériau protecteur. Le matériau isolant peut par exemple être du polyuréthane, du polystyrène, du polystyrène expansé extrudé (XPS pour « extruded polystyrene »), du polyéthylène, ou être formé de panneaux sous vides (VIP selon l'acronyme anglais de « Vacuum Insulated Panels »).

Chaque panneau d'isolation thermique à fourreaux comprend par ailleurs au moins une plaque interne (22, 42, 52, 62) destinée à former la surface intérieure de chacune des faces correspondantes, et donc définissant l'espace intérieur de conditionnement des produits de la boite isotherme 1. De préférence, ces plaques internes (22, 42, 52, 62) sont formées dans des matériaux isolants choisis en fonction des conditions de stockage de produits et des gammes de maintien en température recherchées. De telles plaques internes d'isolation (22, 42, 52, 62) peuvent par exemple être formées dans des matériaux à base de polystyrène, de polyuréthane, de polyéthylène, etc. Les plaques internes pourront par exemple être formées à base de polystyrène expansé extrudé (XPS pour « extruded polystyrene »), ou être formées de panneaux sous vides (VIP selon l'acronyme anglais de « Vacuum Insulated Panels »).

Enfin, chacun des panneaux d'isolation thermique à fourreaux comprend des entretoises (23, 43, 53, 63) agencées entre la plaque externe (21, 41, 51, 61) et la plaque interne (22, 42, 52, 62) du panneau correspondant et étant agencées les unes par rapport aux autres de manière à former des fourreaux pour le logement des stabilisateurs thermiques 80. Ces entretoises (23, 43, 53, 63) ont de préférence une forme longitudinale et sont réparties sur les plaques externes et internes de manière à assurer une certaine rigidité aux panneaux d'isolation thermique à fourreaux considérés. Par ailleurs, ces entretoises (23, 43, 53, 63) permettent également d'assurer une résistance mécanique accrue de l'ensemble de boite isotherme 1 lorsque les panneaux d'isolation thermiques à fourreaux sont assemblés les uns avec les autres afin de former les différentes faces de la boite isotherme 1. Cette configuration des panneaux d'isolation thermique à fourreaux avec l'utilisation d'entretoises transversales est également particulièrement avantageuse pour la réception des stabilisateurs thermiques 80 qui peuvent avoir un poids relativement élevé. En effet, les fourreaux créés grâce aux entretoises forment des glissières à l'intérieur desquelles les stabilisateurs thermiques 80 peuvent être insérés et translatés.

De préférence, les entretoises sont également formées dans un matériau isolant, par exemple à base de polystyrène, de polyuréthane, de polyéthylène, etc. Selon un mode de réalisation préféré, les panneaux d'isolation thermique à fourreaux ont une plaque externe en polyuréthane revêtue de kraft, des entretoises et une plaque externe en polystyrène expansé extrudé XPS.

Dans le mode de réalisation présenté à la figure 1, la face inférieure 30 de la boite isotherme 1 ne comprend pas un tel panneau d'isolation thermique à fourreaux. Il est en effet prévu d'utiliser un simple panneau externe 31 destiné à former le support et l'isolation de la boite isotherme 1 sans que des logements pour recevoir des stabilisateurs thermiques ne soient prévus. A cet effet, la face inférieure 30 de la boite isotherme 1 est généralement positionnée sur un élément de manutention de la boite isotherme 1, telle qu'une palette 2 illustrée à la figure 3. Dans ce cas, il est généralement prévu des logements pour le positionnement de stabilisateurs thermiques 80 au sein même de la palette 2 de manutention de sorte qu'il n'est pas nécessaire de prévoir de tels logements dans la face inférieure 30 de la boite isotherme 1. Il est toutefois possible de prévoir que la face inférieure 30 de la boite isotherme 1 comprenne également un ou plusieurs panneaux d'isolation thermique à fourreaux tels que présentés plus haut.

Le panneau avant 10 de la boite isotherme 1 pourrait également se présenter sous la forme d'un panneau d'isolation thermique à fourreaux qui serait positionné en appui sur les arrêtes des différentes faces périphériques (30, 40, 50, 60) de la boite isotherme 1. Toutefois, selon le mode de réalisation préféré, illustré aux figures, la face avant 10 de la boite isotherme 1 comprend deux plaques distinctes 11 et 12 permettant d'assurer une obturation en deux temps de l'accès principal de la boite isotherme 1.

En effet, comme cela est illustré en figure 1 et 2, la face avant 10 comprend tout d'abord une plaque intermédiaire 12 destinée à être positionnée entre les différentes faces périphériques (30, 40, 50, 60) de la boite isotherme 1 de manière à obturer l'accès à l'espace intérieur de conditionnement délimité par les plaques internes (22, 42, 52, 62) et la plaque 31 des faces périphériques et de la face arrière de la boite isotherme 1. La surface vers l'extérieur de la plaque intermédiaire 12 de la face avant 10 comprend des logements 13 prévus pour recevoir des stabilisateurs thermiques 80, afin d'assurer la régulation thermique au niveau de la face avant 10.

Par ailleurs, la face avant 10 de la boite isotherme 1 comprend une plaque externe 11 destinée à être positionnée sur la plaque interne 12 pour la recouvrir et pour recouvrir également les accès aux différents logements formés par les fourreaux des plaques d'isolation thermique à fourreaux constituant les faces périphériques de la boite isotherme 1. A cet égard, la plaque externe 11 a des dimensions sensiblement supérieures à la plaque intermédiaire 12 de la face avant 10.

Comme il ressort de la description qui précède, chacune des faces de la boite isotherme 1 est fabriqué à partir de panneaux d'isolation thermique plans et indépendants les uns des autres ce qui facilite grandement à la fois la manutention et le stockage de la boite isotherme 1. En effet, lorsque la boite isotherme 1 n'est pas utilisée, c'est-à-dire lorsqu'il n'est pas nécessaire de transporter ou stocker des produits thermosensibles, alors celle-ci peut être stockée ou transportée de façon complètement démontée, les plaques d'isolation thermique étant à cet effet simplement empilées les unes sur les autres. Un tel agencement démonté permet un gain de volume particulièrement avantageux pour le stockage mais également pour le transport des éléments constituant la boite isotherme 1.

Le fait que les différentes faces de la boite isotherme 1 soient constituées de panneaux plans permet également de faciliter son montage et démontage. En effet, comme cela est illustré à la figure 1, le montage de la boite isotherme 1 consiste uniquement en un assemblage des panneaux les uns par rapport aux autres, et en une fixation éventuelle de l'ensemble pour maintenir une certaine cohésion.

Ainsi, on peut par exemple positionner dans un premier temps la plaque 31 formant la face inférieure, c'est-à-dire la base de la boite isotherme 1. On vient ensuite positionner autour de cette plaque inférieure 31 les panneaux d'isolation thermique à fourreaux définissant les faces latérales ainsi que le panneau d'isolation thermique à fourreaux définissant la face arrière 20. Ces différents panneaux coopèrent les uns avec les autres et avec le panneau inférieur 31 par tous moyens de fixation appropriés, par exemple par des coopérations de forme entre les différents panneaux, ou simplement par l'utilisation de moyens de fixation adaptés (colle, visserie, etc.). Une fois que les faces latérales 50 et 60 et la face arrière 20 sont positionnées autour de la face inférieure 30, la face supérieure est positionnée entre les faces latérales 50 et 60 et la face arrière 20 définissant ainsi une boite parallélépipédique avec une seule face ouverte. Le panneau d'isolation thermique à fourreaux de la face supérieure 40, vient également coopérer avec les panneaux qui lui sont adjacents, des moyens de fixation pouvant par ailleurs être prévus pour maintenir ces panneaux. Un ensemble de sangles 90 peut en outre venir en complément ou remplacement de tout système de fixation entre les panneaux. Une fois cet assemblage effectué, on obtient une boite isotherme 1 telle que représentée sur la figure 2 qui présente une voie d'accès principale à l'espace intérieur de conditionnement des produits à travers la face avant de la boite isotherme 1.

Comme il ressort de la figure 2, des ouvertures sont prévues au niveau des arrêtes entre la face arrière 20 et les faces latérales 50 et 60 de manière à pouvoir accéder aux fourreaux de réception des stabilisateurs thermiques 80 du panneau d'isolation thermique à fourreaux constituant la face arrière 20 de la boite isotherme 1. Ces ouvertures latérales sont de préférence ménagées de part et d'autre de la face arrière 20 mais il pourrait être envisagé de former un unique passage tant que celui-ci garanti l'accès aux logements formés par les fourreaux du panneau d'isolation thermique à fourreaux de la face arrière 20. Ces ouvertures latérales peuvent par exemple être formées directement dans les panneaux latéraux formant les faces latérales 50 et 60 de la boite isotherme 1.

Il est en outre prévu des éléments d'obturation 70 de ces ouvertures latérales, de manière à constituer des trappes escamotables d'accès aux fourreaux du panneau d'isolation thermique à fourreaux de la face arrière 20. De tels éléments d'obturation 70 peuvent par exemple prendre la forme de barres longitudinales (71 ; 72) ayant une forme correspondant à l'ouverture ménagée le long de l'arrête entre la face arrière 20 et l'une des faces latérales 50 et 60. De manière encore préférée, les barres longitudinales (71 ; 72) sont prévues pour être positionnées de manière affleurante par rapport aux faces externes des panneaux externes (51 ; 61) des faces latérales (50 ; 60).

Ces ouvertures latérales positionnées au niveau de la face arrière 20 de la boite isotherme 1, permettent un accès aux logements des stabilisateurs thermiques destinés à être positionnés sur la face arrière. S'il est impératif d'avoir au moins une trappe escamotable au niveau de la face arrière 20 pour le chargement et déchargement des stabilisateurs thermiques 80 sur cette face arrière 20 sans avoir à accéder à l'espace intérieur de conditionnement des produits, on peut également prévoir d'autres trappes escamotables dans la boite isotherme 1 pour faciliter également la mise en place et le retrait des stabilisateurs thermiques 80 positionnés sur les autres faces constituant la boite isotherme 1.

Une fois que la boite isotherme 1 a été montée, c'est-à-dire lorsque les différentes faces latérales et la face arrière sont solidaires les unes des autres, alors la boite isotherme 1 est prête pour recevoir les produits thermosensibles destinés à être maintenus dans une gamme de température déterminée.

L'accès aux différents logements destinés à recevoir les stabilisateurs thermiques 80 est très aisé, puisque les logements de la face arrière 20 sont accessibles par l'intermédiaire de l'une des deux trappes escamotables latérales, après avoir retiré l'une des barres longitudinales (71, 72). De la même manière, il est simple de positionner les stabilisateurs thermiques 80 dans les fourreaux ménagés sur les faces périphériques de la boite isotherme 1, l'accès à ces logements étant effectué depuis la face avant 10 de la boite isotherme 1.

Comme on le voit sur la figure 2, le mode de réalisation présenté permet de charger les stabilisateurs thermiques 80 de façon horizontale ce qui est très avantageux en terme de manipulation. En effet, la boite isotherme 1 présentée est destinée à conditionner un grand volume de produits, l'espace intérieur de conditionnement ayant un volume de plusieurs centaines de litres. De ce fait, les dimensions de la boite isotherme ainsi que les dimensions des stabilisateurs thermiques sont importantes de même que le poids desdits stabilisateurs thermiques. Il est donc particulièrement avantageux de pouvoir positionner et retirer les stabilisateurs thermiques de manière horizontale plutôt que de manière verticale. A titre d'exemple non limitatif, la boite isotherme peut avoir une longueur et une largeur comprise entre 1 mètre et 4 mètres, et une hauteur de 1 mètre à 2 mètres. Les stabilisateurs thermiques peuvent eux peser de l'ordre de 2 kg à 20 kg.

Une fois que les stabilisateurs thermiques 80 des faces périphériques et de la face arrière sont positionnés dans la boite isotherme 1, les produits à conditionner peuvent être mis en place dans l'espace intérieur de conditionnement et la face avant 10 est ensuite positionnée pour fermer cet espace intérieur de conditionnement. Plus précisément, le panneau intermédiaire 12 de la face avant est positionné de manière à obturer l'accès principal de l'espace intérieur de conditionnement. Comme indiqué plus haut, la plaque intermédiaire 12 comprend des logements 13 permettant de positionner des stabilisateurs thermiques 80 de sorte que la face avant comprenne également des moyens de stabilisation thermique. Une fois que ces stabilisateurs thermiques 80 sont positionnés dans le logement 13 prévu sur la face avant 10, le panneau externe 11 de la face avant est positionné pour obturer totalement la boite isotherme 1.

Une fois que tous les panneaux d'isolation thermique sont positionnés afin de former la boite isotherme 1, ceux-ci peuvent être solidarisés par tout moyen approprié. On peut par exemple utiliser des sangles 90 comme cela est illustré sur la figure 3. Il est bien entendu possible d'utiliser tout autre moyen de fixation qui serait adapté.

Un des avantages présenté par la boite isotherme 1 décrite ici est la possibilité de pouvoir remplacer les stabilisateurs thermiques 80 positionnés dans les différents logements prévus à l'intérieur de la boite isotherme 1 sans ouvrir l'espace intérieur de conditionnement recevant les produits thermosensibles. En effet, s'il s'avérait nécessaire de remplacer les différents stabilisateurs thermiques 80 utilisés dans la boite isotherme 1, il suffit de retirer la plaque externe 11 de la face avant pour pouvoir accéder aux logements à la fois de la face avant et des faces périphériques de la boite isotherme. La présence de la plaque intermédiaire 12 au niveau de l'accès principal de l'espace intérieur de conditionnement permet de maintenir cet espace intérieur de conditionnement fermé. De la même manière, il est possible de changer les stabilisateurs thermiques 80 prévus au niveau de la face arrière 20 grâce aux trappes escamotables 70 ménagées au niveau de la phase arrière 20 de la boite isotherme 1.

Cette configuration est particulièrement avantageuse puisqu'elle permet de garantir que le produit reste isolé thermiquement, grâce aux différents panneaux isolants internes (12, 22, 31, 42, 52, 62) qui définissent l'espace intérieur de conditionnement.

La structure et le mode d'assemblage proposé pour la boite isotherme 1 permet également d'optimiser le temps de préparation tout en sécurisant et garantissant un meilleur respect de la chaine du froid. En effet, ce mode d'assemblage permet si nécessaire de dissocier le temps de l'opération montage de la boite isotherme 1 du temps de l'opération de préparation pour l'expédition. On peut ainsi préparer la structure de la boite isotherme 1 la veille, insérer les produits thermosensibles et stocker la boite isotherme dans une chambre de froid pour maintenir la température, puis insérer les stabilisateurs thermiques 80 au dernier moment juste avant l'expédition afin d'obtenir une autonomie la plus longue possible. Le produit est protégé par les plaques d'isolation thermique internes le temps de l'insertion des stabilisateurs thermiques 80 dans leurs logements respectifs.

Les logements étant de préférence formés par des fourreaux agencés sur les différents panneaux d'isolation thermique constituant les faces de la boite isotherme 1, il est préférable d'utiliser des stabilisateurs thermiques 80 ayant une forme longitudinale de manière à faciliter leurs glissements dans ces logements. Par ailleurs, si la boite isotherme 1 est de très grande dimension, il est possible d'utiliser des stabilisateurs thermiques 80 couplés entre eux par tous moyens de liaison permettant ainsi de les rendre solidaires les uns des autres, notamment pour leur retrait desdits logements depuis une seule extrémité du fourreau.

Les stabilisateurs thermiques 80 sont généralement des briquettes rigides ou semi-rigides formés d'une enveloppe plastique (par exemple du polyéthylène haute densité - PEHD) contenant un agent eutectique permettant d'assurer la fonction de stabilisation thermique recherchée.

Le lecteur aura compris que de nombreuses modifications peuvent être apportées sans sortir matériellement des nouveaux enseignements et des avantages décrits ici. Par conséquent, toutes les modifications de ce type sont destinées à être incorporées à l'intérieur de la portée du dispositif de conditionnement présenté.

## Revendications

1. Dispositif de conditionnement de produits destiné à maintenir lesdits produits dans une plage de température déterminée, comprenant
- une pluralité de panneaux d'isolation thermique agencés pour former une boite (1) de forme parallélépipédique, ladite boite ayant une face avant (10), une face arrière (20) opposée à la face avant, et quatre faces périphériques (30, 40, 50, 60) perpendiculaires deux à deux et opposées deux à deux et s'étendant chacune entre la face avant (10) et la face arrière (20) ;
- ladite face avant (10) étant mobile par rapport aux faces périphériques (30, 40, 50, 60) de manière à former une ouverture principale permettant un accès à un espace intérieur de la boite pour le conditionnement des produits,
- au moins une des faces périphériques (30, 40, 50, 60) comprenant au moins un logement périphérique destiné à recevoir au moins un élément de stabilisation thermique (80), ladite au moins une des faces périphériques comprenant au moins un panneau d'isolation thermique à fourreaux orienté de sorte que le logement périphérique formé par le fourreau soit accessible depuis l'ouverture principale de la boite,
- la face arrière (20) comprenant également au moins un logement arrière destiné à recevoir au moins un élément de stabilisation thermique (80),
- le dispositif comprenant au moins une ouverture arrière formée le long d'une arête entre la face arrière (20) et une des faces périphériques, ladite ouverture arrière étant prévue pour permettre un accès au logement arrière de la face arrière (20) depuis l'extérieur de la boite (1), et le dispositif comprenant en outre un élément d'obturation (70) amovible destiné à fermer ladite ouverture arrière,
**caractérisé en ce que** les panneaux d'isolation thermiques sont agencés de manière à permettre un accès aux logements destinés à recevoir les éléments de stabilisation thermique (80) sans ouverture de l'espace intérieur de conditionnement des produits, la face avant (10) comprenant une plaque intermédiaire (12) destinée à être positionnée entre les quatre faces périphériques afin d'obturer l'accès à l'intérieur de la boite (1) tout en laissant libre l'accès au logement périphérique de la face périphérique, la plaque intermédiaire (12) comprenant au moins un logement avant destiné à recevoir au moins un élément de stabilisation thermique (80), l'accès audit logement avant étant prévu à la surface de la plaque intermédiaire (12) destinée à être orientée vers l'extérieur de la boite.

2. Dispositif selon la revendication 1, dans lequel les panneaux d'isolation thermique sont distincts les uns des autres et destinés à être assemblés les uns avec les autres, de sorte que la boite (1) est entièrement démontable.

3. Dispositif selon l'une quelconque des revendications 1 ou 2, comprenant une pluralité de panneaux d'isolation thermique à fourreaux, chaque panneau d'isolation thermique à fourreaux comprenant une plaque externe destinée à former la surface extérieure de la boite (1), et une plaque interne destinée à former la surface intérieure de la boite, la plaque externe et la plaque interne étant reliés par une pluralité d'entretoises agencées pour former au moins un fourreau pour le logement d'au moins un élément de stabilisation thermique.

4. Dispositif selon la revendication 3, dans lequel la face arrière (20) comprend au moins un panneau d'isolation thermique à fourreaux orienté de sorte que le logement arrière formé par le fourreau soit accessible depuis l'ouverture arrière de la boite (1).

5. Dispositif selon l'une quelconque des revendications 1 à 4, dans lequel l'une des faces périphériques constitue une face inférieure (30) comme base de support de la boite (1), les deux faces périphériques adjacentes à la face inférieure (30) constituant des faces latérales (50, 60) de la boite (1), et la face périphérique opposée à la face inférieure (30) constituant la face supérieure (40) de la boite, l'ouverture arrière étant une ouverture latérale longitudinale ménagée le long de l'arête entre la face arrière (20) et une face latérale (50, 60).

6. Dispositif selon la revendication 5 prise en combinaison la revendication 3, dans lequel :
- les faces latérales (50, 60), la face supérieure (40) et la face arrière (20) comprennent chacune au moins un panneau d'isolation thermique à fourreaux,
- la face inférieure (30) comprend une plaque support (31), et
- la face avant (10) comprend la plaque intermédiaire (12) d'obturation de l'accès à l'intérieur de la boite (1) et une plaque externe (11) prévue pour recouvrir la plaque intermédiaire (11) et pour obturer l'accès aux logements périphériques.

7. Dispositif selon l'une quelconque des revendications 5 ou 6, comprenant deux ouvertures arrière, chaque ouverture arrière étant une ouverture latérale longitudinale ménagée le long de l'arête entre la face arrière (20) et l'une des deux faces latérales (50, 60).

8. Dispositif selon l'une quelconque des revendications 5 à 7, comprenant en outre une palette (2) de manutention destinée à être positionnée sous la plaque support (31) de la face inférieure (30), la palette (2) comprenant des logements de réception d'au moins un élément de stabilisation thermique.

## Patentansprüche

1. Verpackungsvorrichtung für Produkte, die bestimmt ist, die Produkte in einem bestimmten Temperaturbereich zu halten, umfassend:
- eine Vielzahl thermischer Isolationsplatten, die ausgebildet sind, um eine parallelepipedische Box (1) zu bilden, wobei die Box eine Vorderseite (10), eine der Vorderseite gegenüberliegende Rückseite (20) und vier paarig senkrechte und paarig gegenüberliegende Umfangsflächen (30, 40, 50, 60), die sich jeweils zwischen der Vorderseite (10) und der Rückseite (20) erstrecken, hat,
- wobei die Vorderseite (10) im Verhältnis zu den Umfangsflächen (30, 40, 50, 60) derart bewegbar ist, dass eine Hauptöffnung gebildet wird, die einen Zugang zu einem Innenraum der Box für die Verpackung der Produkte erlaubt,
- wobei mindestens eine der Umfangsflächen (30, 40, 50, 60) mindestens eine periphere Aufnahme umfasst, die zum Empfang von mindestens einem thermischen Stabilisierungselement (80) bestimmt ist, wobei die mindestens eine der Umfangsflächen mindestens eine thermische Isolationsplatte mit Futteralen umfasst, die derart ausgerichtet ist, dass die periphere Aufnahme, die von dem Futteral gebildet ist, von der Hauptöffnung der Box zugänglich ist,
- wobei die Rückseite (20) ebenfalls mindestens eine hintere Aufnahme umfasst, die zum Empfang von mindestens einem thermischen Stabilisierungselement (80) bestimmt ist,
- wobei die Vorrichtung mindestens eine hintere Öffnung umfasst, die entlang einer Kante zwischen der Rückseite (20) und einer der Umfangsflächen gebildet ist, wobei die hintere Öffnung vorgesehen ist, um einen Zugang zur hinteren Aufnahme der Rückseite (20) von außerhalb der Box (1) zu erlauben, und die Vorrichtung ferner ein lösbares Verschlusselement (70) umfasst, das zum Verschließen der hinteren Öffnung bestimmt ist,
**dadurch gekennzeichnet, dass** die thermischen Isolationsplatten derart ausgebildet sind, um einen Zugang zu den Aufnahmen zu erlauben, die zum Empfang der thermischen Stabilisierungselemente (80) ohne Öffnen des Verpackungsinnenraums der Produkte bestimmt sind, wobei die Vorderseite (10) eine Zwischenplatte (12) umfasst, die zur Positionierung zwischen den vier Umfangsflächen bestimmt ist, um den Zugang zum Innern der Box (1) bei Beibehaltung des freien Zugangs zur peripheren Aufnahme der Umfangsfläche zu verschließen, wobei die Zwischenplatte (12) mindestens eine vordere Aufnahme umfasst, die zum Empfang von mindestens einem thermischen Stabilisierungselement (80) bestimmt ist, wobei der Zugang zur vorderen Aufnahme auf der Oberfläche der Zwischenplatte (12) vorgesehen ist, die bestimmt ist, nach außerhalb der Box zu zeigen.

2. Vorrichtung nach Anspruch 1, wobei sich die thermischen Isolationsplatten voneinander unterscheiden und bestimmt sind, miteinander montiert zu sein, so dass die Box (1) vollständig demontierbar ist.

3. Vorrichtung nach einem der Ansprüche 1 oder 2, die eine Vielzahl von thermischen Isolationsplatten mit Futteralen umfasst, wobei jede thermische Isolationsplatte mit Futteralen eine äußere Platte, die zur Bildung der äußeren Oberfläche der Box (1) bestimmt ist, und eine innere Platte, die zur Bildung der inneren Oberfläche der Box bestimmt ist, umfasst, wobei die äußere Platte und die innere Platte durch eine Vielzahl von Streben verbunden sind, die ausgebildet sind, um mindestens ein Futteral für die Aufnahme von mindestens einem thermischen Stabilisierungselement zu bilden.

4. Vorrichtung nach Anspruch 3, wobei die Rückseite (20) mindestens eine thermische Isolationsplatte mit Futteralen umfasst, die derart ausgerichtet ist, dass die von dem Futteral gebildete hintere Aufnahme von der hinteren Öffnung der Box (1) zugänglich ist.

5. Vorrichtung nach einem der Ansprüche 1 bis 4, wobei eine der Umfangsflächen eine untere Fläche (30) als Stützbasis der Box (1) bildet, wobei die zwei benachbarten Umfangsflächen der unteren Fläche (30) seitliche Flächen (50, 60) der Box (1) bilden, und die der unteren Fläche (30) gegenüberliegende Umfangsfläche die obere Fläche (40) der Box bildet, wobei die hintere Öffnung eine längliche seitliche Öffnung ist, die entlang der Kante zwischen der Rückseite (20) und einer seitlichen Fläche (50, 60) ausgebildet ist.

6. Vorrichtung nach Anspruch 5, herangezogen in Kombination mit Anspruch 3, wobei:
- die seitlichen Flächen (50, 60), die obere Fläche (40) und die Rückseite (20) jeweils mindestens eine thermische Isolationsplatte mit Futteralen umfassen,
- die untere Fläche (30) eine Stützplatte (31) umfasst, und
- die Vorderseite (10) die Zwischenplatte (12) für den Verschluss des Zugangs zum Innern der Box (1) und eine äußere Platte (11), die zum Abdecken der Zwischenplatte (11) und zum Verschließen des Zugangs zu den peripheren Aufnahmen vorgesehen ist, umfasst.

7. Vorrichtung nach einem der Ansprüche 5 oder 6, die zwei hintere Öffnungen umfasst, wobei jede hintere Öffnung eine längliche seitliche Öffnung ist, die entlang der Kante zwischen der Rückseite (20) und einer seitlichen Fläche (50, 60) ausgebildet ist.

8. Vorrichtung nach einem der Ansprüche 5 bis 7, die ferner eine Transportpalette (2) umfasst, die bestimmt ist, unter der Stützplatte (31) der unteren Fläche (30) positioniert zu sein, wobei die Palette (2) Empfangsaufnahmen für mindestens ein thermisches Stabilisierungselement umfasst.

## Claims

1. A device for packaging of products designed to keep said products in a determined temperature range, comprising
- a plurality of thermal insulation panels arranged to form a box (1) of parallelepipedic form, said box having a front face (10), a rear face (20) opposite the front face, and four peripheral faces (30, 40, 50, 60) perpendicular in pairs and facing each-other in pairs and each extending between the front face (10) and the rear face (20);
- said front face (10) being mobile relative to the peripheral faces (30, 40, 50, 60) so as to form a main opening allowing access to an internal space of the box for the packaging of the products,
- at least one of the peripheral faces (30, 40, 50, 60) comprising at least one peripheral housing designed to receive at least one thermal stabilisation element (80), said at least one of the peripheral faces comprising at least one sheathed thermal insulation panel oriented such that the peripheral housing formed by the sheath is accessible from the main opening of the box,
- the rear face (20) also comprising at least one rear housing designed to receive at least one thermal stabilisation element (80),
- the device comprising at least one rear opening formed along an edge between the rear face (20) and one of the peripheral faces, said rear opening being provided to allow access to the rear housing of the rear face (20) from the exterior of the box (1), and the device further comprising a removable closing element (70) designed to close said rear opening,
**characterized in that** the thermal insulation panels are arranged so as to allow access to the housings designed to receive the thermal stabilisation elements (80) without opening the internal space for packaging the products, the front face (10) comprising an intermediate plate (12) designed to be positioned between the four peripheral faces to close access inside the box (1) while leaving free access to the peripheral housing of the peripheral face, the intermediate plate (12) comprising at least one front housing designed to receive at least one thermal stabilisation element (80), with access to said front housing being provided at the surface of the intermediate plate (12) designed to be oriented towards the exterior of the box.

2. The device according to claim 1, wherein the thermal insulation panels are separate from each other and designed to be assembled together such that the box (1) is fully disassemblable.

3. The device according to one of claims 1 or 2, comprising a plurality of sheathed thermal insulation panels, each sheathed thermal insulation panel comprising an external plate designed to form the external surface of the box (1), and an internal plate designed to form the internal surface of the box, the external plate and the internal plate being connected by a plurality of spacers arranged to form at least one sheath for the housing of at least one thermal stabilisation element.

4. The device according to claim 3, wherein the rear face (20) comprises at least one sheathed thermal insulation panel oriented such that the rear housing formed by the sheath is accessible from the rear opening of the box (1).

5. The device according to any one of claims 1 to 4, wherein one of the peripheral faces constitutes a lower face (30) as support base of the box (1), the two peripheral faces adjacent to the lower face (30) constituting lateral faces (50, 60) of the box (1), and the peripheral face opposite the lower face (30) constituting the upper face (40) of the box, the rear opening being a lateral longitudinal opening arranged along the edge between the rear face (20) and a lateral face (50, 60).

6. The device according to claim 5 in combination with claim 3, wherein:
- the lateral faces (50, 60), the upper face (40) and the rear face (20) each comprise at least one sheathed thermal insulation panel,
- the lower face (30) comprises a support plate (31), and
- the front face (10) comprises the intermediate plate (12) for closing access inside the box (1) and an external plate (11) provided to cover the intermediate plate (11) and to close access to the peripheral housings.

7. The device according to any one of claims 5 or 6, comprising two rear openings, each rear opening being a lateral longitudinal opening arranged along the edge between the rear face (20) and one of the two lateral faces (50, 60).

8. The device according to any one of claims 5 to 7, further comprising a handling pallet (2) designed to be positioned under the support plate (31) of the lower face (30), the pallet (2) comprising housings for receiving at least one thermal stabilisation element.
